# FASCICULE DE BREVET EUROPEEN

(11) **EP 0 319 357 B1**
(45) Date de publication et mention de la délivrance du brevet: **11.03.1992**
(21) Numéro de dépôt: 88402818.4
(22) Date de dépôt: 09.11.1988
(51) Int. Cl.: E05F 1/10, A62C 2/06, E04D 13/035

(54) **Exutoire de fumées ou ouverture de toiture analogue à grand débattement du panneau de fermeture**
Ranchabzugs- oder analoge Dachöffnung mit grossen Öffnungsweg des Schlussdeckels
Fume extraction outlet or similar roof opening with large displacement of the closing panel

(30) Priorité: 30.11.1987 FR 8716586
(43) Date de publication de la demande: 07.06.1989
(73) Titulaire: SOUCHIER FAGES Société dite:, F-77201 Marne La Vallée Cédex 2 (FR)
(72) Inventeur: Surjon, Alain, F-93100 Montreuil (FR)
(74) Mandataire: Armengaud Ainé, Alain

(56) Documents cités:
- DE-A- 3 143 318
- FR-A- 2 542 360
- GB-A- 844 855
- US-A- 2 827 003

## Description

La présente invention est relative à un exutoire de fumées ou à une ouverture de toiture analogue, à grand débattement du panneau de fermeture.

On connaît déjà de nombreuses réalisations de systèmes mécaniques à panneau basculant, notamment montés dans la toiture de bâtiments divers pour permettre en particulier l'échappement de fumées en position d'ouverture du panneau, le rabattement de celui-ci sur un cadre dormant solidaire du toit, en assurant la fermeture. Plus particulièrement, de tels systèmes comportent habituellement une costière ou un organe de support de ce genre, généralement en tôle d'acier galvanisé, associé à un cadre dormant, également métallique, sur lequel s'applique en position de fermeture un ouvrant constitué par un panneau plein ou comportant des parties transparentes, ce panneau étant articulé au dormant tandis que l'étanchéité entre le dormant et l'ouvrant est réalisée par un joint périphérique, à lèvres ou autre, avec des bavettes du côté des paumelles d'articulation du panneau. Celui-ci peut comporter un dôme ou un vitrage, rapporté et éventuellement amovible.

Ainsi DE-A 3 143 318 décrit un exutoire de fumées ou ouverture de toiture analogue, à grand débattement du panneau de fermeture, comportant un caisson de support pour un cadre dormant sur lequel est articulé autour de paumelles prévues sur un de ses bords, un panneau ouvrant, propre à s'appliquer de façon étanche sur le cadre en position de fermeture, le basculement du panneau autour des paumelles s'effectuant au moyen d'un verin en deux parties dont une partie est articulée sur le panneau et l'autre est articulée à son extrémité opposée sur le caisson et apte à occuper l'une ou l'autre des deux positions distinctes, respectivement pour une ouverture du panneau correspondant à un angle légèrement supérieur à 90° d'une part, puis pour une ouverture avec un angle notablement plus important d'autre part.

Or l'expérience montre que pour être très efficaces, les systèmes connus de ce genre dont l'ouverture s'effectue selon un angle donné au moyen d'un organe tel qu'un vérin pneumatique ou à vis monté entre l'ouvrant et une traverse solidaire du dormant, exigent de monter de chaque côté de la costière des tôles, entourant les bords du dormant et formant parevents, ces tôles étant fixées par des boulons ou soudées sur le cadre sans empêcher les débattements du panneau. Ces parevents rapportés sur les bords de la costière sont généralement inesthétiques, compliquent le montage du système sur la toiture et, toutes choses égales par ailleurs, accroissent le coût de l'installation.

De plus, dans les réalisations classiques, l'angle d'ouverture du panneau ne dépasse pas ordinairement 110° par rapport au plan horizontal où se trouve placé le cadre du dormant, une ouverture plus importante étant généralement prohibée par suite du porte-à-faux créé alors par le panneau vis-à-vis de ses paumelles d'articulation et des efforts qui s'exercent sur lui du fait que son centre de gravité se trouve d'autant plus écarté de l'aplomb de ces paumelles que l'ouverture est plus grande. De plus, on conçoit que pour une ouverture importante, il soit plus difficile de refermer le panneau qui doit être relevé et rabattu, alors que le vérin est au début de ce mouvement pratiquement dans le plan du panneau.

La présente invention a pour objet un exutoire de fumées ou ouverture de toiture analogue, qui pallie ces inconvénients, en permettant d'atteindre un angle de débattement largement supérieur à celui prévu dans les solutions classiques, pouvant notamment atteindre 140° par rapport à l'horizontale, l'expérience ayant montré que, avec un tel angle, on peut éviter la présence de parevents, ce qui améliore donc l'aspect du dispositif et en facilité le montage à moindre coût.

A cet effet, l'invention concerne un exutoire de fumées ou ouverture de toiture analogue, à grand débattement du panneau de fermeture, comportant un caisson de support pour un cadre dormant sur lequel est articulé autour de paumelles prévues sur un de ses bords, un panneau ouvrant, propre à s'appliquer de façon étanche sur le cadre en position de fermeture, le basculement du panneau autour des paumelles s'effectuant au moyen d'un vérin en deux parties dont l'une est articulée sur le panneau et l'autre partie est articulée à son extrémité opposée sur le caisson et apte à occuper l'une ou l'autre des deux positions distinctes, respectivement pour une ouverture du panneau correspondant à un angle légèrement supérieur à 90° d'une part, puis pour une ouverture avec un angle notablement plus important d'autre part, caractérisé en ce que le panneau est réuni par un ressort de traction à un levier basculant articulé sur le caisson et amené en position d'appui contre une butée de celui-ci pour la première position d'ouverture, le ressort étant tendu entre le panneau et le levier ainsi immobilisé jusqu'à ce que ce panneau atteigne la seconde position d'ouverture.

Selon une autre caractéristique, le ressort de traction est traversé par une tige de guidage, fixée au panneau et traversant un alésage prévu dans un axe porté par le levier basculant, cette tige comportant en bout, à son extrémité opposée au panneau, un épaulement d'arrêt pour un ressort de compression, propre à amortir le mouvement du panneau en fin de course lorsqu'il atteint la seconde position d'ouverture.

De préférence, les angles d'ouverture du panneau correspondant aux première et seconde positions, sont voisins de 110° et 140° respectivement.

D'autres caractéristiques d'un exutoire de fumées ou ouverture de toiture analogue, établi selon l'invention, apparaitront encore à travers la description qui suit d'un exemple de réalisation, donné à titre indicatif et non limitatif, en référence aux dessins annexés sur lesquels :
La figure 1 est une vue schématique d'un exutoire de fumées comportant un caisson de support et un panneau basculant, celui-ci étant représenté en position de fermeture sur le caisson ;
La figure 2 illustre le même dispositif avec le panneau basculant représenté dans une première position d'ouverture par rapport au caisson ;
La figure 3 est une vue analogue à la figure 2 mais dans laquelle l'ouverture du panneau correspond à une seconde position de celui-ci, au-delà de la première ;
La figure 4 est une vue de détail à plus grande échelle de l'extrémité du levier basculant entrant dans la réalisation du dispositif selon l'invention, permettant de mieux comprendre le montage dans celui-ci des ressorts de traction et de compression.

Sur ces figures, la référence 1 désigne, dans son ensemble, l'exutoire de fumées considéré, comportant principalement un caisson 2, à section carrée, rectangulaire ou circulaire ou autre, la forme particulière adoptée étant sans incidence sur la mise en oeuvre des moyens de l'invention. Ce caisson 2 ou "costière", est appliqué contre la surface généralement horizontale mais qui pourrait être inclinée d'une toiture 3 et comporte à son extrêmité opposée, au voisinage de son bord ouvert, un cadre extérieur 4 formant dormant et sur lequel est destiné à s'appliquer en position de fermeture de l'exutoire, un panneau basculant 5. Ce dernier comporte un cadre périphérique 6, propre à venir s'appliquer sur le cadre dormant 4 avec interposition entre eux d'un joint d'étanchéité (non représenté). Le panneau basculant 5 comporte par ailleurs un capot 7, solidaire du cadre 6, qui peut être plein ou transparent. Le panneau basculant 5 est articulé sur le caisson 2 autour de paumelles 8, afin de permettre un basculement approprié vis-à-vis du cadre 4, réalisé au moyen d'un vérin à gaz 9, l'invention visant à permettre l'ouverture du panneau, d'abord jusqu'à une première position où celui-ci fait sensiblement avec l'horizontale, c'est à dire avec le plan du cadre dormant 4, un angle d'environ 110° (figure 2), puis, au-delà, le basculement se poursuivant, d'amener le panneau dans une seconde position d'ouverture correspondant à un angle de 140° environ (figure 3).

Dans ce but, le vérin 9 commandant l'ouverture du panneau 5 par rapport au caisson 2, comporte un corps 10 et une tige 11 apte à s'effacer à l'intérieur du corps selon que le panneau est en position de fermeture ou d'ouverture. Le corps 10 est articulé autour d'un axe 12 sur le cadre 6 du panneau 5, cet axe 12 étant supporté par une chape 12a prévue sur ce cadre. A son extrémité opposée, la tige 11 est elle-même articulée autour d'un axe 13 à l'extrémité correspondante d'une biellette 14, elle-même articulée à l'opposé de l'axe 13 autour d'un axe 15 porté par un caisson 2. La biellette 14 peut ainsi occuper deux positions, illustrées respectivement sur les figures 2 et 3 pour lesquelles, dans l'une, elle est placée sensiblement dans le prolongement de la tige 11 et du corps 10 du vérin 9 (ouverture à 110°) et dans l'autre, elle a pivoté d'à peu près 90° pour venir approximativement dans le plan du bord supérieur du caisson 2 (ouverture à 140° du panneau).

L'équipement du dispositif se complète selon l'invention au moyen d'un levier basculant 16, lui-même articulé autour d'un axe 17 sur le caisson 2, cet axe 17 disposé selon la longueur du levier de telle sorte que celui-ci délimite au-delà un talon 18 propre à venir, en fin de course dans son basculement, en appui contre une butée d'appui 19, prévue sur le caisson et immobilisant le levier dans cette position relevée par rapport au plan du cadre 4.

A son extrémité opposée au talon 18, le levier 16 comporte un axe transversal 20 pouvant librement tourner sur lui-même (figure 4). Sur le prolongement de cet axe est fixé un ressort de traction 21, dont l'extrémité opposée est liée au cadre 6 du panneau, basculant autour d'un point d'attache 22. Un tige 23 est logée à l'intérieur de ressort 21 et aménagée pour traverser librement un alésage 24 prévu dans une extension 25 de l'axe 20. Ce dernier est arrêté sur le levier 16 par une collerette 26. La tige 23 comporte enfin, au-delà du levier 16 par rapport au ressort de traction 21, un épaulement d'arrêt 27 pour un autre ressort 28, destiné à venir travailler en compression en appui contre la porte formée par l'extension 25 de l'axe 20 lorsque le panneau basculant 5 est en position d'ouverture maximale (ouverture à 140°), comme illustré sur la figure 3.

Le fonctionnement du dispositif selon l'invention se déduit alors aisément de la description qui précède : le panneau 5 étant en position de fermeture, comme illustré sur la figure 1, avec son cadre 6 appliqué sur le dormant 4 du caisson 2, on commande par le vérin 9 l'ouverture progressive de ce panneau grâce au mouvement relatif de la tige 11 du vérin vis-à-vis du corps 10 et à leurs articulations respectives sur le panneau 5 et sur le caisson 2 autour des axes 12 et 13. Ce mouvement d'ouverture se poursuit progressivement et régulièrement jusqu'à ce que le panneau 5 vienne dans une première position illustrée sur la figure 2, où le vérin 9 est sensiblement dans le prolongement de la biellette articulée 14. Au cours de ce mouvement, le levier 16 a simultanément pivoté avec le panneau 5 jusqu'à amener son talon 18 contre la butée 19. Dans cette position, le panneau 5 fait avec le dormant 4 un angle qui, dans l'exemple considéré, est voisin de 110°.

A partir de cette première position, le panneau voit son centre de gravité se déplacer de plus en plus en porte-à-faux par rapport aux paumelles 8, entraîné par son poids il pivote brutalement autour de son articulation pour venir en fin de course dans une seconde position illustrée sur la figure 3 avec une ouverture qui est ici choisie de l'ordre de 140° environ. Dans ce mouvement, le ressort de traction 21 est brutalement tendu et sert à arrêter le panneau, le cas échéant, en coopération avec une butée de limitation de fin de course (non représentée). De même, dans la phase finale du mouvement, se produit la compression du ressort 28 sur la portée 25 de l'axe 20 en amortissant la course finale du panneau. Pour refermer le dispositif, il suffit d'agir sur le panneau par un moyen approprié, le ressort de traction 21 préalablement tendu facilitant le retour du panneau basculant 5 vers sa position d'ouverture intermédiare (110°), avant que le vérin se comprime et que le panneau soit ramené en position de fermeture initiale où il s'applique sur le cadre dormant 4.

On réalise ainsi un exutoire de fumées ou ouverture de toiture analogue présentant l'avantage d'offrir un angle d'ouverture maximal permettant de supprimer les parevents habituels dont les inconvénients ont déjà été mentionnés. La solution envisagée n'exige qu'une adaptation minime des appareils déjà réalisés par adjonction à ceux-ci d'un levier basculant et de deux ressorts respectivement de traction et de compression, peu coûteux et faciles à monter, permettant d'amortir de façon sûre l'ouverture du panneau en fin de course, aussi bien que d'aider au relèvement et au rabattement de celui-ci lorsqu'il convient de la ramener en position de fermeture.

Bien entendu, il va de soi que l'invention ne se limite pas à l'exemple de réalisation plus spécialement décrit et représenté qui n'a été donné qu'à titre indicatif. En particulier, il est évident que les valeurs des angles d'ouverture du panneau envisagé, soit respectivement 110° et 140°, pourraient être modifiées selon les applications et les besoins rencontrés.

## Revendications

1. Exutoire de fumées ou ouverture de toiture analogue, à grand débattement du panneau de fermeture, comportant un caisson de support (2) pour un cadre dormant (4) sur lequel est articulé autour de paumelles (8) prévues sur un de ses bords, un panneau ouvrant (5), propre à s'appliquer de façon étanche sur le cadre en position de fermeture, le basculement du panneau (5) autour des paumelles s'effectuant au moyen d'un vérin (9) en deux parties (10, 11) dont l'une est articulée sur le panneau et l'autre partie est articulée à son extrêmité opposée (15) sur le caisson (2) et apte à occuper l'une ou l'autre des deux positions distinctes, respectivement pour une ouverture du panneau correspondant à un angle légèrement supérieur à 90° d'une part, puis pour une ouverture avec un angle notablement plus important d'autre part, caractérisé en ce que le panneau (5) est réuni par un ressort de traction (21) à un levier basculant (16) articulé sur le caisson et amené en position d'appui contre une butée (19) de celui-ci pour la première position d'ouverture, le ressort étant tendu entre le panneau et le levier ainsi immobilisé jusqu'à ce que ce panneau atteigne la seconde position d'ouverture.

2. Exutoire de fumées ou ouverture de toiture analogue selon la revendication 1, caractérisé en ce que le ressort de traction (21) est traversé par une tige de guidage (23), fixée au panneau (5) et traversant un alésage (24) prévu dans un axe (20) porté par le levier basculant (16), cette tige comportant en bout, à son extrêmité opposée au panneau, un épaulement d'arrêt (27) pour un ressort de compression (28), propre à amortir le mouvement du panneau en fin de course lorsqu'il atteint la seconde position d'ouverture.

3. Exutoire de fumées ou ouverture de toiture analogue selon l'une des revendications 1 ou 2, caractérisé en ce que les angles d'ouverture du panneau (5), correspondant aux première et seconde positions, sont voisins de 110° et 140 ° respectivement.

## Patentansprüche

1. Rauchabzugs- oder analoge Dachöffnung mit großem Öffnungsweg des Abschlußdeckels mit einem Unterstützungs-kasten (2) für einen Grundrahmen (4), an dem ein sich öffnender Deckel (5) drehbar um an einem der Ränder des Grundrahmens (4) vorgesehene Fensterbänder (8) angelenkt ist, so daß er bei geschlossener Stellung dicht auf dem Rahmen aufliegt, wobei das Kippen des Deckels (5) um die Fensterbänder mittels eines Stellantriebs (9) aus zwei Teilen (10,11) erfolgt, von denen eines an dem Deckel angelenkt und das andere an seinem entgegengesetzten Ende (15) auf dem Kasten (2) angelenkt und in der Lage ist, die eine oder die andere von zwei bestimmten Positionen einzunehmen, die jeweils einer Öffnung des Deckels entsprechend einem Winkel einerseits geringfügig größer als 90°, oder andererseits einer Öffnung mit einem beträchtlich größeren Winkel entsprechen, dadurch **gekennzeichnet**, daß der Deckel (5) über eine Zugfeder (21) mit einem schwenkbaren Hebel (16) verbunden ist, der an dem Kasten angelenkt ist und für eine erste Öffnungsposition gegen einen Anschlag (19) des Kastens in eine Anschlagposition gebracht wird, wobei die Feder zwischen dem Deckel und dem so immobilisierten Hebel gespannt wird, bis dieser Deckel die zweite Öffnungsposition erreicht.

2. Rauchabzugs- oder analoge Dachöffnung nach Anspruch 1, dadurch **gekennzeichnet**, daß die Zugfeder (21) von einer Führungsstange (23) durchzogen ist, die am Deckel (5) befestigt ist und eine Bohrung (24) durchdringt, die in einer vom schwenkbaren Hebel (16) getragenen Achse (20) vorgesehen ist, wobei diese Stange am Endstück, an ihrem dem Deckel gegenüberliegenden Ende, einen Anschlagvorsprung (27) für eine Druckfeder (28) aufweist, um so die Bewegung des Deckels am Ende des Weges zu dämpfen, wenn er die zweite Öffnungsposition erreicht.

3. Rauchabzugs- oder analoge Dachöffnung nach Anspruch 1 oder 2, dadurch **gekennzeichnet**, daß die Öffnungswinkel des Deckels (5), die der ersten und zweiten Position entsprechen, ungefähr 110° bzw. 140° betragen.

## Claims

1. Fume extraction outlet or similar roof opening with large displacement of the closure panel, comprising a support box (2) for a fixed frame (4), on which an opening panel (5) is articulated about hinges (8) provided on one of its edges, the panel being adapted for fitting sealingly onto the frame in the closure position, the pivoting of the panel (5) about the hinges being effected by means of a jack (9) in two parts (10, 11), of which the one is articulated to the panel and the other is articulated at its opposite end (15) to the box (2), and adapted for adopting the one or the other of the two distinct positions, respectively for an opening of the panel corresponding to an angle slightly exceeding 90°, on the one hand, and then for an opening having a substantially larger angle, on the other hand, characterized in that the panel (5) is connected by a tension spring (21) to a pivoting lever (16), articulated on the box and brought into a bearing position against an abutment (19) of this box for the first opening position, the spring being stretched between the panel and the thus immobilized lever until the panel readies the second opening position.

2. Fume extraction outlet or similar roof opening according to Claim 1, characterized in that the tension spring (21) is traversed by a guide rod (23), fixed to the panel (5) and passing through a bore (24) provided in a shaft (20) carried by the pivoting lever (16), this rod comprising, at its end remote from the panel, a stop shoulder (27) for a compression spring (28), adapted for damping the movement of the panel at the end of its travel when it reaches the second opening position.

3. Fume extraction outlet or similar roof opening according to one of Claims 1 or 2, characterized in that the angles of opening of the panel (5) corresponding to the first and second positions are in the vicinity of 110° and 140° respectively.
